# EUROPÄISCHE PATENTSCHRIFT

(11) **EP 1 270 157 B1**
(45) Veröffentlichungstag und Bekanntmachung des Hinweises auf die Patenterteilung: **02.09.2009**
(21) Anmeldenummer: 02014170.1
(22) Anmeldetag: 25.06.2002
(51) Int. Cl.: B27N 3/24, B30B 5/04

(54) **Strukturband zur Herstellung von Holzwerkstoffplatten in einer kontinuierlich arbeitenden Presse**
Band with a structured surface for the production of fiberboards in a continuously operating press
Bande à surface structurée pour la fabrication de panneaux en fibre dans une presse à travail en continu

(30) Priorität: 25.06.2001 DE 10130470
(43) Veröffentlichungstag der Anmeldung: 02.01.2003
(73) Patentinhaber: Dieffenbacher GmbH + Co. KG, 75031 Eppingen (DE)
(72) Erfinder: Graf, Matthias, 75031 Eppingen (DE)
(74) Vertreter: Hartdegen, Anton

(56) Entgegenhaltungen:
- DE-A- 4 137 845
- DE-A- 19 718 771
- DE-C- 19 605 296
- US-A- 4 903 400
- US-A- 5 322 577
- US-A- 5 538 676

## Beschreibung

Die Erfindung betrifft ein Strukturband zur Herstellung von Holzwerkstoffplatten in einer kontinuierlich arbeitende Presse nach dem Oberbegriff des Patentanspruches 1.

Bei der kontinuierlichen Herstellung von Holzwerkstoffplatten werden zur Erzeugung einer Siebabdruck-Struktur auf einer der beiden Oberflächen der Holzwerkstoffplatte (meist eine Platte hergestellt nach dem OSB-Verfahren) heute zwei bekannte Verfahren eingesetzt. Bei dem einen Verfahren nach DE 43 33 614 A1 wird die Struktur zeitgleich bei der Heißverpressung der Holzwerkstoffplatte erzeugt, indem ein endloses Metallgewebeband als strukturgebendes Band zwischen einem der umlaufenden endlosen Stahlbändern und der Holzwerkstoffplatte mit durch die Hauptpresse umläuft. Bei dem anderen gekannt gewordenen Verfahren nach DE 197 18 771 A1 wird in einem nachgeschaltetem Prozess die Siebabdruckstruktur in die noch prozesswarme Holzwerkstoffplatte eingepresst. Dazu wird eine der Hauptpresse nachgeschaltete Prägepresse eingesetzt, bei der ebenfalls ein strukturgebendes Metallgewebeband zwischen einem der beiden umlaufenden Stahlbänder und der Holzwerkstoffplatte umläuft.
In beiden Fällen erfolgt der Umlauf des Metallgewebebandes eigenständig und losgelöst vom Umlauf der Stahlbänder. Um einen einwandfreien und störungsfreien Umlauf des Metallgewebebandes zu Gewähr leisten, sind hierfür eine Vielzahl von Umlenk- und Stützwalzen, sowie eigenständige Antrieb-, Bandspann- und Bandregeleinrichtungen erforderlich.
Es hat sich nun in der Praxis dieser Anlagen gezeigt, dass die Metallgewebebänder im Vergleich zu den umlaufenden Stahlbändern eine wesentlich geringere Lebensdauer besitzen, da sie auf Grund ihrer Struktur empfindlicher sind gegen mechanische Beschädigungen und zudem auf Grund ihrer Kerbwirkung eine geringere Zeitstandsfestigkeit besitzen, wenn sie unter wechselnder oder schwellender Beanspruchung betrieben werden.

Neben den höheren Investitionskosten die durch das notwendige, unabhängig vom Stahlbandumlauf arbeitende Umlaufsystem für das Metallgewebeband entsteht, entstehen den Betreibern solcher Anlagen zudem noch erhebliche Kosten durch die Instandhaltung, durch den Wechsel der Metallgewebebänder und den damit einhergehenden Produktionsausfällen.

Speziell bei besonders langen kontinuierlich arbeitenden Pressen besteht ferner das Problem der Bandlaufsteuerung. Durch die fehlende Quersteifigkeit der Metallgewebebänder, lassen sich diese nur schlecht in ihrem Bandlauf steuern. Dies beeinträchtigt die Verfügbarkeit der Gesamtanlage negativ und führt zu einer verminderten Wirtschaftlichkeit.

Der Erfindung liegt die Aufgabe zu Grunde, ein Verfahren aufzuzeigen, mit dem die angegebenen Nachteile vermieden werden können.

Die Lösung dieser Aufgabe besteht darin, dass das als Metallgewebeband ausgeführte Strukturband mit einem oder mit beiden Stahlbändern stoffschlüssig verbunden ist.

Die Erfindung zeigt auf wie diese Schwierigkeiten in vorteilhafter Weise zu beseitigen sind. Gemäß der Erfindung wird das als Metallgewebeband ausgeführte Strukturband mit einem oder beiden endlos umlaufenden Stahlbänder der kontinuierlich arbeitenden Herstellungspresse oder einer nachfolgenden kontinuierlich arbeitenden Prägepresse stoffschlüssig verbunden und damit quasi zu einem Band verschmolzen. Dadurch erhält das mechanisch weniger belastbare Metallgewebeband in allen 3 Achsen die stützende Wirkung des steiferen Stahlbandes und bedarf keiner eigenständigen Einrichtung für dessen Bandumlauf. Die gesamten Aufwendungen für Umlenk- und Stützrollen, Antrieb, Spann- und Regeleinrichtungen entfallen ebenfalls und reduzieren damit die Investitionskosten erheblich.
Zur Verbindung des Metallgewebebandes mit einem Stahlband stehen dabei verschiedene Herstellungsverfahren zur Verfügung. Am besten eignet sich das Verlöten der beiden Bänder. Durch die verhältnismäßig geringe Temperatur die zum Hartlöten notwendig ist, gibt es keine Gefügeveränderungen im Metallgewebeband oder Stahlband. Dadurch dass das Metallgewebeband im Vergleich zum Stahlband eine um ein vielfaches höhere Elastizität bzw. Dehnbarkeit besitzt, kommt es durch die Verbindung auch nicht zu einer verringerten Biegefähigkeit des Stahlbandes, das heißt, das Stahlband lässt sich weiterhin wie zuvor um die für das Stahlband bemessenen Umlenkwalzendurchmessser umschlingen, ohne das dabei unzulässig hohe Belastungen für eines der beiden Bänder oder für die Verbindungslötung entstehen würde. Durch die mechanische Aussteifung des Metallgewebebandes in allen 3 Beanspruchungsachsen durch das Stahlband, treten nahezu keine Wechsel- oder Schwellbeanspruchungen im Metallgewebeband mehr auf, wodurch die Lebensdauer der verbundenen Bänder gleich hoch zu bewerten ist, wie für glatte Stahlbänder. Auch entsteht für das Stahlband durch das aufgelötete Metallgewebeband keine zusätzliche Kerbwirkung, wie sie zum Beispiel bei einer Gravur des Stahlbandes entstehen und unweigerlich zu einer frühzeitigen Ermüdung führen würde.

Alternativ zu der Hartverlötung der beiden Bänder ist auch eine leichte Verschweissung der beiden Bänder durch Widerstandsschweissung durchführbar. Hierbei werden an den Berührpunkten zwischen den beiden Bändern durch den Stromfluss Widerstandsschweissungen die Werkstoffe kurz aufgeschmolzen und somit stoffschlüssig miteinander verbunden.

## Patentansprüche

1. Strukturband zur Erzeugung eines Siebabdruckes an einer oder an beiden Oberflächen einer Holzwerkstoffplatte während oder nach der Herstellung einer solchen Holzwerkstoffplatte, wobei zusätzlich zu einem oder beiden endlosen Stahlbändern am Pressgut anliegend ein Strukturband mitumlaufend geführt ist, **dadurch gekennzeichnet, dass** das als Metallgewebeband ausgeführte Strukturband mit einem oder mit beiden Stahlbändern stoffschlüssig verbunden ist.

2. Strukturband nach Anspruch 1, **dadurch gekennzeichnet, dass** das Strukturband mit dem Stahlband durch Hartlöten verbunden ist.

3. Strukturband nach den Ansprüchen 1 und 2, **dadurch gekennzeichnet, dass** das Strukturband mit dem Stahlband durch elektrisches Widerstandsschweissen verbunden ist.

## Claims

1. Band with a structured surface for the production of a screen-print onto one or both sides of a fiberboard during or after its fabrication, wherein in addition to one or two endless steel bands another structured band, close-fitting to the board to press, is guided in rotation, **characterised by** the fact that the band with a structured surface is made of metal and is connected to one or both steel bands with a substance to substance bond.

2. Band with a structured surface according to claim 1, **characterised by** the fact that the structured band is brazed to the steel band.

3. Band with a structured surface according to claims 1 and 2, **characterised by** the fact that the structured band is welded to the steel band by resistance welding.

## Revendications

1. Bande à surface structurée pour la réalisation d'une impression sérigraphique sur une ou deux surfaces du panneau en fibres de bois, pendant ou après la fabrication de celui-ci ; en plus de la ou des deux bandes sans fin en acier, une bande à surface structurée sera guidée en rotation à plat autour du panneau, **caractérisée par le fait qu'**elle sera réalisée sous forme de toile métallique, liée à l'une ou aux deux bandes en acier par liaison contiguë.

2. Bande à surface structurée selon revendication n° 1, **caractérisée par le fait qu'**elle sera liée à la bande en acier par brasage fort.

3. Bande à surface structurée selon revendications n° 1 et 2, **caractérisée par le fait qu'**elle sera liée à la bande en acier par soudage à résistance.
